# EUROPÄISCHE PATENTSCHRIFT

(11) **EP 0 959 483 B1**
(45) Veröffentlichungstag und Bekanntmachung des Hinweises auf die Patenterteilung: **16.06.2004**
(21) Anmeldenummer: 99107514.4
(22) Anmeldetag: 15.04.1999
(51) Int. Cl.: H01H 33/08, H01H 33/77, H01H 33/12

(54) **Lastschalter mit Löschkammer**
Load break switch with arc extinguishing chamber
Sectionneur de coupure en charge avec une chambre d'extinction

(30) Priorität: 20.04.1998 DE 19817444
(43) Veröffentlichungstag der Anmeldung: 24.11.1999
(73) Patentinhaber: Fritz Driescher KG, Spezialfabrik für Elektrizitätswerksbedarf GmbH & Co., D-41844 Wegberg (DE)
(72) Erfinder: Bünger, Stefan, 41812 Erkelenz (DE); Buhl, Reimund, 41844 Wegberg (DE); Nellen, Udo, 41517 Grevenbroich (DE)
(74) Vertreter: Bergen, Klaus, Dipl.-Ing.

(56) Entgegenhaltungen:
- EP-A- 0 772 215
- DE-A- 19 522 852
- DE-C- 652 800
- DE-U- 9 217 024
- FR-A- 1 307 434
- FR-A- 2 034 118
- US-A- 3 671 697

## Beschreibung

Die Erfindung betrifft einen Schalter mit Löschkammer, insbesondere Mittelspannungs-Lasttrennschalter für Spannungen zwischen 6 und 36 kV.

Um Lichtbögen beim Öffnen der Kontakte eines Lasttrennschalters möglichst schnell zum Erlöschen zu bringen, ist es bekannt, Löschkammern in einer Nebenstrombahn anzuordnen, in der nur kurzzeitig, unmittelbar nach Öffnen des Hauptkontaktes Strom über einen vorübergehend in Einschaltposition befindlichen Nacheilkontakt fließt. Ein in der Löschkammer angeordneter beweglicher Kontakt- oder Schaltstift bzw. -messer unterbricht den Nebenstromkreis. Der dabei entstehende Lichtbogen wird in der Löschkammer gelöscht.

Der messer- oder stiftförmige Kontakt- oder Schaltstift wird zwischen Körpern angeordnet, die beim Erwärmen Gas abgeben (Hartgasprinzip). Der Stift bzw. das Messer bewegt sich beim Ein- und Ausschalten zwischen diesen Körpern hindurch. Unter dem Einfluß der Wärme, die von dem beim Abschalten entstehenden Lichtbogen ausgeht, baut sich einerseits durch Erwärmung der in der Löschkammer vorhandenen Luft, andererseits durch die Gasentwicklung ein Druck auf, der eine Gasströmung erzeugt, die kühlen und den Lichtbogen möglichst schnell löschen soll.

Die Anforderungen an Mittelspannungs-Schaltgeräte steigen ständig. Während bisher Schaltgeräte, die als "Standzeit" 20 Lastabschaltungen bewältigen, marktüblich waren, werden nun 100 Lastabschaltungen bei Spannungen von 12 und 24 kV und einem Strom von 630 A verlangt. Um immer mehr Leistung immer öfter abschalten zu können, ist es erforderlich, größere und druckfestere Löschkammern zu bauen, die so bemessen sind, daß das für die Löschung des Abschaltlichtbogens erforderliche Löschgas in erforderlicher Menge zur Verfügung gestellt wird und sie dem durch die Abschaltung entstehenden Druck standhalten. Da der Raum in Mittelspannungs-Schaltanlagen jedoch sehr begrenzt ist und die Anlagenabmessungen maßgeblich von der Schaltergröße bestimmt werden, dürfen die Abmessungen der Schaltgeräte trotz der erhöhten Anforderungen an die Abschaltleistung nicht nennenswert vergrößert werden.

Daher ist es derzeit üblich, aus Platzgründen für jede der Spannungsreihen (10, 20, 30 kV) unterschiedliche Löschkammern zu bauen, um die Schalter der jeweiligen Spannungsreihe möglichst klein bauen zu können.

Es sind Löschkammern, beispielsweise aus der deutschen Offenlegungsschrift 195 40 552 oder aus der deutschen Offenlegungsschrift 195 22 852 bekannt, die auch unter dem Aspekt eines möglichst geringen Raumbedarfs entwickelt wurden.

So offenbart die deutsche Offenlegungsschrift 195 40 552 eine in einen Stützisolator integrierte Löschkammer, die sich jeweils zwischen den Stützisolatoren eines Pols befindet. Der in der Löschkammer befindliche Schaltstift wird zum Ausschalten entlang einer geraden Bewegungsbahn aus der Löschkammer gezogen. Diese gradlinige Bewegung beansprucht relativ viel Platz, da zumindest die Länge, um die der Schaltstift aus der Kammer gezogen wird, außerhalb der Löschkammer in Verlängerung dieser für die Schaltbewegungen freigehalten werden muß.

Zur Verminderung dieses Raumbedarfs schlagen die Dokumente DE 195 22 852 und FR 2034118 eine rohrförmige Löschkammer mit einem Schaltstift vor, die beide die Form eines Kreissegmentes besitzen. Der Schaltstift ist über Verbindungen an einem Drehpunkt so ausgelenkt, daß er eine Bewegung durchführt, die auf der durch seine Form und die der Löschkammer vorgegebenen Kreisbahn liegt. Um den Schaltstift aus seiner Kontaktposition aus der Löschkammer herauszuziehen, wird zwar schon erheblich weniger Platz beansprucht, als bei der zuvor beschriebenen Löschkammer.

Die beschriebenen Löschkammern genügen jedoch nicht den heutigen Wünschen an Mittelspannungs-Schaltgeräte nach 100 Lastabschaltungen unter den oben angegebenen Leistungsbedingungen.

Vor diesem Hintergrund liegt der Erfindung das Problem zugrunde, eine den geforderten Abschaltleistungen standhaltende, druckfeste Löschkammer zu bauen, die möglichst geringen Platz beansprucht und möglichst universell einsetzbar ist.

Zur Lösung dieser Aufgabe wird eine Löschkammer mit den im Hauptanspruch angegebenen Merkmalen vorgeschlagen. Vorteilhafte Ausführungsformen sind den Unteransprüchen zu entnehmen.

Durch die erfindungsgemäße Vorrichtung wird es möglich, Schaltmesser in die Löschkammer einzulassen, so daß die Löschkammer, um den gestiegenen Leistungsanforderungen gerecht zu werden, größer ausgelegt werden konnte, ohne daß der Platzbedarf für Schaltmesser plus Löschkammer insgesamt gestiegen ist, so daß trotz Leistungssteigerung die bestehenden Rastermaße der Schaltzellen eingehalten werden können. Bestehende Mittelspannungs-Schaltgeräte können somit problemlos mit den erfindungsgemäßen Geräten nachgerüstet werden.

Darüber hinaus ist die erfindungsgemäße Löschkammer so ausgelegt, daß sie für unterschiedliche Spannungen, beispielsweise für 12 und 24 kV, eingesetzt werden kann. Dadurch, daß eine Löschkammer für mehrere Spannungsreihen eingesetzt werden kann, entsteht ein erheblicher Kostenvorteil.

Innerhalb der Löschkammer sind in an sich bekannter Weise Körper aus beim Erwärmen gasabgebendem Material vorgesehen. Diese können Plattenform besitzen und sich im eingeschalteten Zustand gegen den Schaltstift bzw. die Messerkontaktspitze drücken. Jede weitere Form dieser Körper ist denkbar.

Im folgenden wird die Erfindung anhand der in der Zeichnung dargestellten Ausführungsbeispiele näher erläutert. Es zeigen:
- Fig. 1a: einen Querschnitt durch eine Löschkammer, in ausgeschaltetem Zustand;
- Fig. 1b: einen Schnitt durch eine Löschkammer gemäß Fig. 1a entlang der Linie A - A;
- Fig. 2a: einen Querschnitt durch eine Löschkammer gemäß Fig. 1a, bei der sich das Schaltmesser in einer Mittelstellung zwischen ein- und ausgeschaltetem Zustand befindet;
- Fig. 2b: einen Schnitt durch eine Löschkammer gemäß Fig. 2a entlang der Linie A - A;
- Fig. 3a: einen Querschnitt durch eine Löschkammer gemäß Fig. 1a, in eingeschaltetem Zustand;
- Fig. 3b: eine Ansicht einer Schaltkammer gemäß Fig. 3a aus der Richtung A;
- Fig. 4a: einen Querschnitt durch ein weiteres Ausführungsbeispiel einer Löschkammer, in eingeschaltetem Zustand; und
- Fig. 4b: eine Ansicht einer Löschkammer gemäß Fig. 4a aus der Richtung A.

In Fig. 1a ist eine Löschkammer 1 dargestellt, die aus einem Gehäuse 2 besteht, das in eine Druckkammer 3 und eine Expansionskammer 4 aufgeteilt ist, die durch eine Wand 5 mit einer Öffnung 6 voneinander getrennt sind. In der Druckkammer 3 befindet sich auf der der Expansionskammer 4 abgewandten Seite ein feststehender Kontakt 7.

Die Expansionskammer 4 weist auf ihrer der Wand 5 gegenüberliegenden Seite eine Öffnung 8 auf, die sich auch in den unteren Bereich der Expansionskammer 4 erstreckt und dort quasi eine Zusatzöffnung 9 bildet.

Die Öffnungen 8 und 6 dienen dem Durchtritt der Kontaktspitze eines beweglichen Schaltmessers 11 der Nebenstrombahn durch die Druck- 3 und die Expansionskammer 4 bis hin zum Kontakt 7; das Schaltmesser wird in der eingeschalteten Position durch eine Nase 12 gehalten, die es hinterhakt. Das Schaltmesser 11 ist in Fig. 1a nur teilweise, nämlich mit seiner Kontaktspitze 11a dargestellt, die über einen entsprechend gebogenen Schaftteil 11b mit dem Schwenkpunkt B verbunden ist, so daß das Messer sich beim Ein- und Ausschalten entlang einer Kreisbahn bewegt.

In der Druckkammer 3 sind Löschplatten 10 aus beim Erwärmen gasabgebenden Werkstoff angeordnet, die mit Federn 21 beaufschlagt sind, so daß sie gegeneinander gepreßt werden. Das Schaltmesser 11 bewegt sich während des Ein- und Ausschaltens zwischen ihnen hindurch und berührt sie dabei.

Das Schalt- bzw. Trennmesser 11 ist, wie die Draufsichten zeigen, flach geformt. Damit die Löschkammer den Anforderungen bezüglich der Anzahl der Abschaltungen bei den genannten Leistungen (Spannungen und Stromstärken) standhalten kann, war es erforderlich, das Löschkammervolumen zu vergrößern, was mit der Erfindung unter Einhaltung der Schalterdimensionen und Beibehaltung des Zellenrasters in überraschend einfacher Weise dadurch erreicht wird, daß nicht nur die Kontaktspitze 11a in die Löschkammer taucht, sondern zumindest teilweise auch der Schalt- bzw. Trennmesserschaft 11b.

Das wird durch den Teil 9 der Öffnung 8, also die erfindungsgemäße Zusatzöffnung ermöglicht. Während des Einschaltens, also wenn das Schaltmesser 11 auf den feststehenden Kontakt 7 zu bewegt wird, tritt zunächst der Halteteil 13 und dann die Kontaktspitze 11a des Schaltmessers 11 durch den nach hinten gerichteten Teil der Öffnung 8. Sobald das Schaltmesser 11 jedoch die in Fig. 2a,b dargestellte Position erreicht hat, tritt auch sein Schaft 11b in den Kammerbereich, nämlich die Zusatzöffnung 9 der Öffnung 8 ein, und das um so weiter, je weiter es sich dem feststehenden Kontakt 7 nähert.

Damit die Löschkammer trotz der Zusatzöffnung 9 in der Expansionskammer 4 ihre Aufgabe, nämlich den beim Abschalten entstehenden Lichtbogen zum Erlöschen zu bringen, zuverlässig erfüllt, ist der Bereich 9 der Öffnung 8, also die Zusatzöffnung in dem in Fig. 1a,b dargestellten ausgeschalteten Zustand durch zwei Klappen 14, die beispielsweise aus Isolierstoff bestehen, verschlossen. Wie in Fig. 1b ersichtlich, sind die Klappen 14 an der Unterseite der Löschkammer 1 beweglich befestigt, und zwar an den Punkten C. Sie haben jeweils die Form eines Kreissegmentes und überlappen sich im ausgeschalteten Zustand den Bereich der Zusatzöffnung 9 verschließend. Bei einem bevorzugten Ausführungsbeispiel sind sie federbelastet, so daß sie ohne eine äußere, auf sie wirkende Kraft, den in Fig. 1b dargestellten Zustand einnehmen. Die Löschplatten 10 liegen im ausgeschalteten Zustand aufeinander.

Sobald nun der Schalter durch das Schaltmesser 11 geschlossen wird, sich also um den Punkt B auf den feststehenden Kontakt 7 zu bewegt und es dabei wie zuvor beschrieben in die Expansionskammer eintritt, trifft sein Schaft 11b irgendwann, wie in Fig. 2a,b dargestellt, auf die Klappen 14 und drückt diese dann entgegen der auf sie wirkenden Federkraft auseinander, so daß sich nach und nach die zunächst verschlossene Zusatzöffnung 9 öffnet und somit das Schaltmesser 11 im eingeschalteten Zustand nur noch durch die Zusatzöffnung 9 aus der Löschkammer herausragt.

Dieser Zustand ist in den Fig. 3a,b dargestellt. Die Klappen 14 sind nun ganz geöffnet, so daß sie die Zusatzöffnung 9 freigeben. Sie werden von dem Schaltmesserschaft 11a in dieser Stellung gehalten, während die Schaltmesserkontaktspitze 11a die Löschplatten 10 auseinanderdrückt.

Beim Ausschalten, also wenn das Schaltmesser 11 vom Kontakt 12 und somit vom feststehenden Kontakt 7 getrennt wird, vollziehen Schaltmesser 11 und Klappen 14 den umgekehrten Bewegungsablauf. Je weiter sich das Schaltmesser 11 aus der Löschkammer 1 heraus bewegt, also eine Drehbewegung entgegen dem Uhrzeigersinn um den Punkt B ausführt, um so mehr zieht es sich aus der Zusatzöffnung 9 zurück, so daß die Klappen 14 durch die auf sie wirkende Federkraft nach und nach die in den Fig. 1a,b dargestellte Ausgangsposition einnehmen und den Öffnungsteil 9 wieder verschließen.

Die Zusatzöffnung ermöglicht für das sichelförmige Schaltmesser 11, daß seine Bewegungsbahn zum großen Teil in der Löschkammer 1 liegt, so daß bei gleichem Platzbedarf für die erfindungsgemäße Löschkammer 1 im Vergleich zu bekannten Löschkammern ein erheblich größeres Kammervolumen erzielt wird.

Durch die sich in Abhängigkeit von der Stellung des Schaltmessers 11 bewegenden Klappen 14 wird der Löschvorgang eines beim Abschalten entstehenden Lichtbogens erheblich effizienter. Im Zeitpunkt des Entstehens des Lichtbogens, d.h. wenn sich das Schaltmesser 11 soeben aus seiner geschlossenen Position (vgl. Fig. 3a,b) vom Kontakt 7 zu trennen beginnt, sind die Klappen 14 geöffnet, so daß relativ viel Sauerstoff in die Löschkammer 1, insbesondere auch in die Druckkammer 3, eindringen kann. Dieser ist zu Beginn des Löschvorgangs auch willkommen, da er die möglichst rasche Entstehung des Lichtbogens aus der kleinen Initialflamme fordert, so daß sehr schnell der durch den Lichtbogen hervorgerufene Verdampfungsvorgang an den Löschplatten einsetzen kann und die entstehenden Gase nun rasch und wirkungsvoll den Lichtbogen löschen. Je weiter sich nun das Schaltmesser 11 aus der Löschkammer heraus bewegt, um so mehr schließen sich die Klappen 13 und verhindern somit einerseits eine weitere Zufuhr von Sauerstoff und andererseits ein Austreten der Gase aus der Löschkammer nach unten, was zu einer Ionisierung der Bereiche zwischen den Phasen sowie zur Erde und damit zu Überschlägen (Kurzschluß) führen könnte. Durch die dem Löschvorgang angepaßte Schlitzöffnung 8 werden die Löschgase so gesteuert, daß eine Ionisierung der Isolierstrecke ausgeschlossen ist.

Zudem wirkt sich die zunächst relativ große und sich dann allmählich schließende Zusatzöffnung 9 beschleunigend auf die in der Druckkammer 3 entstehenden Löschgase aus, was insbesondere in der strömungsarmen Anfangsphase durch Verwirbelung eine effizientere Kühlung und somit ein zuverlässigeres Löschen des Lichtbogens bewirkt. Die Schließgeschwindigkeit der Zusatzöffnung 9 kann durch die Form der Klappen 14 variiert und speziell eingestellt werden.

Die erfindungsgemäßen Maßnahmen erhöhen somit auch die Effizienz der Löschkammer erheblich.

In den Fig. 4a,b ist ein weiteres Ausführungsbeispiel einer erfindungsgemäßen Löschkammer dargestellt, in der die dem Ausführungsbeispiel gemäß der Fig. 1 bis 3 entsprechenden Teile mit denselben Bezugsziffern bezeichnet sind. Das Ausführungsbeispiel gemäß Fig. 4a,b unterscheidet sich von dem zuvor beschriebenen Ausführungsbeispiel durch einen anderen Verschlußmechanismus für die Zusatzöffnung 9.

Anstatt der Klappen 14 wird hier eine Platte bzw. ein Streifen 15 aus Isolierstoff eingesetzt. Diese bzw. dieser ist am Kontaktende der Löschkammer 1 bei 16 befestigt und verschließt im ausgeschalteten Zustand des Schalters die komplette Zusatzöffung 9. Beim Schließen des Schaltmessers 11 drückt sein Schaft die Platte bzw. den Streifen 15 entgegen der Wirkung einer Feder 17 in das Gehäuse 2 in Richtung auf den Befestigungspunkt 16, wodurch die Zusatzöffnung 9 freigegeben wird. Die Funktionsweise dieses Ausführungsbeispiels ist dieselbe, wie die zuvor beschriebene. Entsprechend der Stellung des Schaltmessers 11 wird der zusätzliche Öffnungsbereich 9 durch die Platte bzw. den Streifen 15 geöffnet bzw. verschlossen. In der Druckkammer 3 sind entsprechend Löschplatten 10 aus beim Erwärmen gasabgebendem Material vorgesehen.

## Patentansprüche

1. Schalter mit Löschkammer (1), insbesondere für Mittelspannungs-Lasttrennschalter für Spannungen zwischen 6 und 36 kV, mit
- einem beweglichen Schaltmesser (11),
- einer Druckkammer (3),
- einer Expansionskammer (4) und
- einer teilweise verschließbaren Öffnung (8) in der Ex-Expansionskammer (4),
**dadurch gekennzeichnet, daß** die teilweise verschließbare Öffnung sich über den seitlichen (8) und unteren (9) Teil der Expansionskammer (4) erstreckt und der verschließbare Teil der Öffnung im unteren Expansionskammerbereich eine Zusatzöffnung (9) darstellt, die dem Durchtritt des Trennmesserschaftes (11b) dient, und die Zusatzöffnung (9) durch mindestens eine Klappe (14) verschlossen wird, die um eine im wesentlichen senkrecht zur unteren Wandung der Expansionskammer (4), in die die Zusatzöffnung (9) eingebracht ist, verlaufende Achse schwenkbar ist.

2. Schalter nach Anspruch 1, **dadurch gekennzeichnet, daß** die Zusatzöffnung (9) Schlitzform besitzt.

3. Schalter nach Anspruch 1 oder 2, **dadurch gekennzeichnet, daß** die Breite der Öffnung (8, 9) der Dicke des Trennmessers (11) entspricht.

4. Schalter nach einem der Ansprüche 1 bis 3, **gekennzeichnet durch** zwei sich beim Schließen überlappende Klappen (14).

5. Schalter mit Löschkammer (1), insbesondere für Mittelspannungs-Lasttrennschalter für Spannungen zwischen 6 und 36 kV, mit
- einem beweglichen Schaltmesser (11),
- einer Druckkammer (3),
- einer Expansionskammer (4) und
- einer teilweise verschließbaren Öffnung (8) in der Expansionskammer (4),
**dadurch gekennzeüchnet,** daß die teilweise verschließbare Öffnung sich über den seitlichen (8) und unteren (9) Teil der Expansionskammer (4) erstreckt und der verschließbare Teil der Öffnung eine Zusatzöffnung (9) darstellt, die dem Durchtritt des Trennmesserschaftes (11b) dient, und die Zusatzöffnung (9) durch eine entlang der Zusatzöffnung verschiebbare Platte bzw. einen verschiebbaren Streifen (15) verschlossen wird.

6. Schalter nach einem der Ansprüche 1 bis 5, **dadurch gekennzeichnet, daß** die Klappen (14) sowie die Platte bzw. der Streifen (15) aus Isolierstoff bestehen.

7. Schalter nach einem der Ansprüche 1 bis 6, **dadurch gekennzeichnet, daß** die Klappen (14) sowie die Platte bzw. der Streifen (15) federbeaufschlagt sind.

8. Schalter nach einem der Ansprüche 1 bis 7, **dadurch gekennzeichnet, daß** die Zusatzöffnung (9) in eingeschaltetem Zustand offen ist.

9. Schalter nach einem der Ansprüche 1 bis 8, **dadurch gekennzeichnet, daß** die Zusatzöffnung (9) in ausgeschaltetem Zustand geschlossen ist.

10. Schalter nach einem der Ansprüche 1 bis 9, **dadurch gekennzeichnet, daß** die Klappen (14) sowie die Platte bzw. der Streifen (15) durch das Schaltmesser (11) betätigt werden.

11. Schalter nach einem der Ansprüche 1 bis 10, **gekennzeichnet durch** ein sich auf einer Kreisbahn bewegendes Schaltmesser (11).

12. Schalter nach einem der Ansprüche 1 bis 11, **gekennzeichnet durch** federbeaufschlagte Löschplatten (10) in der Druckkammer (3).

## Claims

1. Switch with arc extinguishing chamber (1), in particular for medium voltage load disconnector switches for voltages between 6 and 36 kV, having
- a moveable switch blade (11),
- a pressure chamber (3),
- an expansion chamber (4) and
- a partially closeable opening (8) in the expansion chamber (4),
**characterised in that** the partially closeable opening extends over the side (8) and lower (9) part of the expansion chamber (4) and the closeable part of the opening affords a supplementary opening (9) in the lower expansion chamber region, which serves for the passage of the disconnector blade shaft (11b), and the supplementary opening (9) is closed by means of at least one flap (14), which is pivotable around an axis running in substance perpendicularly to the lower wall of the expansion chamber (4), in which the supplementary opening (9) is provided.

2. Switch according to claim 1,
**characterised in that** the supplementary opening (9) has the form of a slit.

3. Switch according to claim 1 or 2,
**characterised in that** the width of the opening (8, 9) corresponds to the thickness of the disconnector blade (11).

4. Switch according to any of claim 1 to 3,
**characterised by** two flaps (14) which overlap upon closure.

5. Switch with arc extinguishing chamber (1), in particular for medium voltage load disconnector switches for voltages between 6 and 36 kV, having
- a moveable switch blade (11),
- a pressure chamber (3),
- an expansion chamber (4) and
- a partially closeable opening (8) in the expansion chamber (4),
**characterised in that** the partially closeable opening extends over the side (8) and lower (9) part of the expansion chamber (4) and the closeable part of the opening affords a supplementary opening (9) in the lower expansion chamber region, which serves for the passage of the disconnector blade shaft (11b), and the supplementary opening (9) is closed by means of a plate displaceable along the supplementary opening or a displaceable strip (15).

6. Switch according to any of claims 1 to 5,
**characterised in that** the flaps (14) and the plate or the strip (15) are of insulating material.

7. Switch according to any of claims 1 to 6,
**characterised in that** the flaps (14) and the plate or the strip (15) are spring loaded.

8. Switch according to any of claims 1 to 7,
**characterised in that** in the switched-on condition the supplementary opening (9) is open.

9. Switch according to any of claims 1 to 8,
**characterised in that** in the switched-off condition the supplementary opening (9) is closed.

10. Switch according to any of claims 1 to 9,
**characterised in that** the flaps (14) and the plate or the strip (15) are actuated by means of the switch blade (11).

11. Switch according to claim 1 to 10,
**characterised by** a switch blade (11) moving on a circular path.

12. Switch according to any of claims 1 to 11,
**characterised by** spring loaded arc extinguishing plates (10) in the pressure chamber (3).

## Revendications

1. Commutateur à chambre d'extinction (1), en particulier pour sectionneur à coupure en charge moyenne tension, pour des tensions comprises entre 6 et 36 kV, avec
- une lame de commutateur (11) mobile,
- une chambre de pression (3),
- une chambre d'expansion (4) et
- une ouverture (8) partiellement fermable dans la chambre d'expansion (4),
**caractérisé par le fait que** l'ouverture partiellement fermable s'étend sur la partie latérale (8) et inférieure (9) de la chambre d'expansion (4), et la partie fermable de l'ouverture dans la zone inférieure de la chambre d'expansion constitue une ouverture supplémentaire (9) qui sert au passage du corps (11b) de la lame de sectionnement et l'ouverture supplémentaire (9) sera fermée par un moins un clapet (14) qui peut pivoter autour d'un axe essentiellement perpendiculaire à la paroi inférieure de la chambre d'expansion (4) dans laquelle l'ouverture supplémentaire (9) est pratiquée.

2. Commutateur selon la revendication 1, **caractérisé par le fait que** l'ouverture supplémentaire (9) possède une forme de fente.

3. Commutateur selon la revendication 1 ou 2, **caractérisé par le fait que** la largeur de l'ouverture (8, 9) correspond à la largeur de la lame de sectionnement (11).

4. Commutateur selon l'une des revendications 1 à 3, **caractérisé par** deux clapets (14) se recouvrant lors de la fermeture.

5. Commutateur à chambre d'extinction (1), en particulier pour sectionneur à coupure en charge moyenne tension, pour des tensions comprises entre 6 et 36 kV, avec
- une lame de commutateur (11) mobile,
- une chambre de pression (3),
- une chambre d'expansion (4) et
- une ouverture (8) partiellement fermable dans la chambre d'expansion (4),
**caractérisé par le fait que** l'ouverture partiellement fermable s'étend sur la partie latérale (8) et inférieure (9) de la chambre d'expansion (4), la partie fermable de l'ouverture constitue une ouverture supplémentaire (9) qui sert au passage du corps (11b) de la lame de sectionnement et l'ouverture supplémentaire (9) sera fermée par une plaque ou une bande (15) déplaçable le long de l'ouverture supplémentaire.

6. Commutateur selon l'une des revendications 1 à 5, **caractérisé par le fait que** les clapets (14) ainsi que la plaque ou la bande (15) sont en matériau isolant.

7. Commutateur selon l'une des revendications 1 à 6, **caractérisé par le fait que** les clapets (14) ainsi que la plaque ou la bande (15) sont chargés par ressort.

8. Commutateur selon l'une des revendications 1 à 7, **caractérisé par le fait que** l'ouverture supplémentaire (9) est ouverte à l'état « en circuit ».

9. Commutateur selon l'une des revendications 1 à 8, **caractérisé par le fait que** l'ouverture supplémentaire (9) est fermée à l'état « hors circuit ».

10. Commutateur selon l'une des revendications 1 à 9, **caractérisé par le fait que** les clapets (14) ainsi que la plaque ou la bande (15) sont actionnés par la lame de commutateur (11).

11. Commutateur selon l'une des revendications 1 à 10, **caractérisé par** une lame de commutateur (11) se déplaçant sur une trajectoire circulaire.

12. Commutateur selon l'une des revendications 1 à 11, **caractérisé par** des plaques d'extinction (10) chargées par ressort dans la chambre de pression (3).
